# EUROPÄISCHE PATENTSCHRIFT

(11) **EP 0 076 911 B1**
(45) Veröffentlichungstag und Bekanntmachung des Hinweises auf die Patenterteilung: **07.05.1986**
(21) Anmeldenummer: 82107619.7
(22) Anmeldetag: 20.08.1982
(51) Int. Cl.: F23N 3/04

(54) **Steuerung für die Bewegung einer Frischluftklappe bei Heizkesseln**
Control device for the movement of a fresh-air damper in a heating boiler
Commande pour le mouvement d'un clapet d'air frais dans une chaudière

(30) Priorität: 31.08.1981 AT 3762/81; 22.01.1982 DE 3201900; 01.07.1982 DE 3224629
(43) Veröffentlichungstag der Anmeldung: 20.04.1983
(73) Patentinhaber: Awina Industrieanlagen Handels- und Produktionsges. m.b.H., A-4813 Altmünster (AT)
(72) Erfinder: Holzinger, Johann, A-4810 Gmunden (AT); Noneder, Franz, D-8340 Pfarrkirchen (DE); Ackermann, Karl, D-8332 Massing/Rott (DE)
(74) Vertreter: Seidel, Herta, Dipl.-Phys.

## Beschreibung

Die Erfindung betrifft eine Anordnung zur Steuerung für die Bewegung einer Frischluftklappe bei Heizkesseln, die mit Hilfe eines Betätigungsgliedes eines als Feuerungsregler ausgebildeten Termperaturfühlers in Abhängigkeit von der Temperatur im Innern des Heizkessels verstellbar und bei Absinken der Temperatur im Heizkessel unter einen vorbestimmbaren Wert in Verschlußstellung zu bewegen ist.

Zur Regelung der Einstellung der Frischluftklappe eines Heizungskessels sind in den handelsüblichen Heizungskesseln Stellmechanismen vorgesehen, die nach erfolgtem Anheizen, bei Erreichen des normalen Brennvorganges für die jeweils gewählte Solltemperatur, die Frischluftklappe schließen und beim Absinken der Kesselwassertemperatur im Kessel automatisch wieder öffnen. Dies wird in herkömmlicher Weise mit Hilfe eines sog. Feuerungsreglers erreicht, der einen in das Kesselwasser ragenden Temperaturfühler mit einem außerhalb des Kessels befindlichen Stellwerk umfaßt. In diesem Stellwerk wird die gemessene Temperatur auf eine Welle übertragen, die über eine Kette mit der Frischluftklappe verbunden ist und diese abhängig von der Drehbewegung der Welle und damit abhängig von der Kesselwassertemperatur öffnet bzw. schließt.

Diese bekannten Feuerungsregler sind somit dazu geeignet, während des Heizvorganges, sobald die Kesselwassertemperatur unter die am Regler eingestellte Solltemperatur absinkt, die Frischluftklappe zu öffnen, um den Zug zu erhöhen und damit die Verbrennung anzuregen und zu verstärken.

Diese Eigenschaft des Feuerungsreglers, welche während des normalen Heizbetriebes für die Aufrechterhaltung einer konstanten Temperatur im Kessel sorgt ist jedoch von Nachteil, wenn die Temperatur, beispielsweise aufgrund einer Unterbrechung der Brennstoffzufuhr, weiter absinkt. In diesem Fall ist es nämlich nicht wünschenswert, wenn bei Absinken der Temperatur die Frischluftklappe öffnet, da durch die Verstärkung des Zuges die Restenergie der Glut durch den Schornstein verloren geht, sich das Kesselinnere abkühlt und auch das im Kessel noch vorhandene Warmwasser seine Temperatur stark erniedrigt. Dies bedeutet die Inkaufnahme eines unerwünschten Energieverlustes.

Es sind bereits Vorrichtungen zur Steuerung der Frischluftklappe bekannt geworden, die zwischen der Frischluftklappe und einem Feuerungsregler angeordnet sind ; (vgl. DD-A-141 561, 143 946 und 148 813). Keine der bekannten Anordnungen zeigt eine Einrichtung, die die Verbindung zwischen Frischluftklappe und Feuerungsregler verriegelt. Vielmehr müssen die Steuerungsvorrichtungen jeweils erst nach dem letztmaligen Einbringen von Brennmaterial eingeschaltet werden. Die Steuerung kann daher nicht funktionieren, wenn man beispielsweise vergißt, rechtzeitig Brennstoff nachzulegen und damit auch die Steuerungsvorrichtung nicht eingeschaltet hat.

Aufgabe der Erfindung ist es daher, eine Anordnung zur Steuerung der Frischluftklappe zu schaffen, die eine einfache Regelung ermöglicht, die automatisch bei Betrieb des Kessels in Funktion ist, also von Haus aus einstellbar ist und insbesondere beim Ende des Brennvorgangs die Bewegung der Frischluftklappe steuert.

Erfindungsgemäß wird dies dadurch erreicht, daß mit der Frischluftklappe ein Schwenkarm verbunden ist, dessen Lage relativ zu dem Betätigungsglied des Feuerungsreglers arretierbar ist, so daß der Schwenkarm die von der Temperatur im Innern des Heizkessels abhängige Bewegung des Betätigungsgliedes mitmacht und daß ferner eine Vorrichtung zur Lösung der Arretierung vorgesehen ist, die bei Erreichen der vorbestimmbaren Temperatur im Heizkessel die Kopplung zwischen Betätigungsglied und Schwenkarm löst, so daß durch eine Schwenkbewegung des Schwenkarmes relativ zum Betätigungsglied die Frischluftklappe, vorzugsweise auf Grund ihres Eigengewichtes, in Verschlußstellung gelangt.

Die Erfindung beruht somit auf der Überlegung, daß nach dem Anheizvorgang, zu dem die Frischluftklappe von Hand geöffnet wird, nach Erreichen der jeweils am Feuerungsregler einstellbaren Solltemperatur des Kesselwassers, nur innerhalb eines wählbaren Temperaturbereiches die Regelung der Frischluftklappe in herkömmlicher Weise in Abhängigkeit von der Kesselwassertemperatur erfolgen soll, was bedeutet, daß die Frischluftklappe bei sinkender Temperatur öffnet, bei steigender Temperatur weniger öffnet und schließlich bei Erreichen der vorgewählten Solltemperatur geschlossen bleibt. Zur Vermeidung der unerwünschten Abkühlung des Heizkessels nach Abbrennen des Brennstoffes bzw. einer Unterbrechung der Brennstoffzufuhr wird die Frischluftklappe automatisch bei Erreichen einer vorab wählbaren Minimaltemperatur mit Hilfe der erfindungsgemäßen Anordnung in Schließstellung gelangen, ohne daß die Steueranordnung von Hand in Aktion gebracht werden muß. Hierdurch wird durch einfache selbsttätige Regelung erreicht, daß die Restmenge des Brennstoffes als Glutbett im Kessel verbleibt und langsam verglimmen kann, anstatt durch Erhöhung der Frischluftzufuhr zur schnelleren Verbrennung angeregt zu werden. Die Wärmeenergie verbleibt im Kessel und eine beschleunigte Abkühlung des Kesselwassers wird damit vermieden.

Ferner wird ein erneutes Anheizen erleichtert, da durch die geschlossene Frischluftklappe die Glut lange im Heizkessel bleibt. Die hierbei erzielte Energieeinsparung ist von beachtlicher Größe und stellt bei unerwünschten Unterbrechungen des Kesselbetriebes, sei es als Folge eines Stromausfalles oder durch Verhinderung der Brennstoffzufuhr, einen ganz entscheidenden Faktor dar. Durch die Entriegelung der Kupplung zwischen der Frischluftklappe und dem Feuerungsregler bei der vorbestimmten Minimaltemperatur kann sich die Frischluftklappe bereits aufgrund ihres eigenen Gewichtes schließen und zwar unabhängig von der Stellung des Feuerungsreglers. Sie bleibt in dieser Verschlußstellung so lange, bis sie für einen erneuten Anheizvorgang wieder von Hand in Offenstellung gebracht wird und eine herkömmliche automatische, von der jeweils vorhandenen Temperatur des Kesselwassers abhängige Verschlußregelung eintritt.

In den Unteransprüchen sind vorzugsweise Ausbildungen der erfindungsgemäßen Anordnung unter Schutz gestellt, die in den nachstehenden Ausführungsbeispielen anhand der Zeichnung erläutert sind. Hierin zeigen :
Figur 1 einen Schnitt durch eine erfindungsgemäße Anordnung,
Figur 2 eine Seitenansicht der erfindungsgemäßen Anordnung,
Figur 3 eine schematische Ansicht des Heizkessels mit der erfindungsgemäßen Anordnung,
Figur 4 eine Vorderansicht eines mit einer weiteren Ausbildung der erfindungsgemäßen Steuerung versehenen Heizkessels,
Figur 5 eine Seitenansicht der in Fig. 4 gezeigten Steuervorrichtung,
Figur 6 eine Draufsicht auf die in Fig. 5 gezeigte Steuervorrichtung,
Figur 7 eine weitere Ausbildung einer erfindungsgemäßen Steuervorrichtung die seitlich an einem Heizkessel angeordnet ist,
Figur 8 eine Seitenansicht der in Fig. 7 gezeigten Steuervorrichtung,
Figur 9 eine Draufsicht auf die in Fig. 8 gezeigte Steuervorrichtung,
Figur 10 eine weitere Ausbildung einer Steuervorrichtung,
Figur 11 eine Draufsicht auf die in Fig. 10 gezeigte Ansicht der Steuervorrichtung,
Figur 12 eine Seitenansicht der in Fig. 10 gezeigten Steuervorrichtung,
Figur 13 die Stellung der Steuervorrichtung nach Fig. 10 nach Erreichen einer minimalen Kesseltemperatur und
Figur 14 eine abgebrochene Darstellung des Steuerhebels der Vorrichtung nach Fig. 10.

Die in Fig. 1 bis 3 dargestellte Anordnung weist einen Feuerungsregler 1 auf, der in eine Muffe eines Heizkessels 4 eingeschraubt ist und einen Arm 5 umfaßt, der sich entsprechend einer steigenden bzw. sinkenden Temperatur im Heizkessel 4 verdreht.

Der Feuerungsregler 1 kann ein handelsüblicher Regler sein, der mittels flüssigkeitsgefüllter Federkörper betrieben wird. Axial zum Drehlager 16 des Armes 5 ist eine Scheibe 7 drehbar gelagert, an der mit einer Schraube ein Betätigungsarm 9 befestigt ist, der eine mit einer Frischluftklappe 3 verbundene Kette 10 trägt. Bei einer Verdrehung des Armes 5 aufgrund einer Veränderung der Temperatur im Inneren des Heizkessels 4 wird über die Kette 10 die Frischluftklappe 3 betätigt. Die Frischluftklappe 3 wird im Betrieb bei steigender Temperatur geschlossen und bei fallender Temperatur geöffnet, um den Brennvorgang neu anzufachen. Wenn allerdings die Temperatur auf einen einstellbaren Mindestwert abfällt, wird mit der erfindungsgemäßen Anordnung die Frischluftklappe 3 geschlossen.

Der Arm 5 trägt einen Rastteil 6, der die Form eines zweiarmigen Hebels aufweist, welcher am Arm 5, z. B. mittels einer Schraube 14, verschwenkbar gelagert ist. Ein Ende des Rastteiles 6 kommt durch Verdrehung des Armes 5 bei fallender Temperatur in Anlage an eine auf der Scheibe 7 vorgesehene Rast 8, die von einer Kerbe gebildet ist. Nachdem der Rastteil 6 in der Kerbe zu liegen kommt wird bei weiterer Verdrehung des Armes 5 die Kette 10 gespannt und die Frischluftklappe 3 geöffnet. Nimmt der Arm 5 die Scheibe 7 weiter mit, öffnet die Frischluftklappe 3 weiter. Bei fortgesetzter Verschwenkung des Armes 5, aufgrund fallender Temperatur, trifft sodann das zweite Ende des Rastteiles 6 gegen einen Anschlag 11. Dreht sich der Arm 5 noch weiter, so drückt der Anschlag 11 auf das gegen ihn anliegende Ende des Rastteiles 6 und führt das andere Ende des Rastteiles 6 aus der Kerbe 8 heraus, so daß sich die Scheibe 7 unter dem Gewicht des Betätigungsarmes 9, der Kette 10 und der Frischluftklappe 3 zurückdrehen kann und die Frischluftklappe 3 geschlossen wird.

Üblicherweise wird der Heizkessel 4 mit einer Temperatur von 85 °C betrieben. Man kann den Anschlag 11 derart einstellen, daß bei einer Temperatur von etwa 65 °C und sofern kein weiteres Brennmaterial nachgelegt wird, der Rastteil 6 durch den Anschlag 11 ausgeklinkt und die Frischluftklappe 3 geschlossen wird.

Zum neuerlichen Anheizen des Heizkessels 4 wird der Anschlag 11 weggedreht oder verstellt, so daß der Rastteil 6 bei einem Anheben des Betätigungsarmes 9 wieder in die Kerbe 8 gerät, so daß der Arm 5 die Scheibe 7 und den Betätigungsarm 9 bzw. die Frischluftklappe 3 hält.

Nach einer Einstellung der gewünschten Temperaturdifferenz zwischen der Betriebs- und der Schließtemperatur, z. B. zwischen 85 und 65 °C - die Einstellung kann entweder durch eine entsprechende Verstellung des Anschlages 11 erfolgen oder auch aufgrund der verschiedenen Betriebsparameter des Heizkessels vorgenommen werden - kann der Heizkessel 4 mit einer beliebigen 65 °C übersteigenden Temperatur betrieben werden.

Der Rastteil 6 bzw. die Rast 8 können verschieden ausgeführt sein. Anstelle einer Kerbe 8 ist es z. B. auch möglich, einen seitlich von der Scheibe vorragenden Stift vorzusehen, gegen den ein z. B. gerader zweiarmiger Hebel 6 anlegbar ist. Der Anschlag 11 kann am Feuerungsregler 1 über ein Gestänge 17 bzw. mit einer Schelle befestigt sein oder er kann auch an der Wand des Heizkessels 4 befestigt sein. Seine Verstellung erfolgt in einer Ebene senkrecht zur Drehachse des Armes 5 bzw. der Scheibe 7.

Der Rastteil 6 kann mit einer Feder 15 in eine Stellung gedrückt werden, in der er an der Scheibe 7 anliegt.

In den Fig. 4 bis 6 ist eine weitere Ausbildung der in den Fig. 1 bis 3 gezeigten Steuervorrichtung dargestellt. Diese Ausbildung der Steuervorrichtung ist für Heizkessel geeignet, bei denen sie entweder in der Vorderwand oder in der oberen Abdeckung des Kessels angeordnet werden kann. Um unnötige Wiederholungen zu vermeiden, sind die mit den in den Fig. 1 bis 3 gezeigten Teilen übereinstimmenden Teile mit denselben Bezugszeichen gekennzeichnet. Die konstruktiven Unterschiede liegen in einer Vereinfachung des Schwenkarmes, der hier aus einer mit dem Betätigungsarm 9 verbundenen Scheibe 7 besteht. Ferner ist der Anschlag 11 durch eine um eine parallel zur Schwenkachse der Scheibe 7 schwenkbare Stange gebildet, deren Ende sich an eine in dem Rastteil 6 vorgesehene Kerbe 6a anlegt. Bei einer vorgegebenen Öffnungsstellung der Frischluftklappe 3 stößt das Ende der Stange 11 auf eine vorgezogene Wand der Kerbe 6a und bewegt den als zweiarmiger Hebel ausgebildeten Rastteil 6 aus der Kerbe 8 der Scheibe 7 heraus. Die Folge ist, daß sich die Scheibe relativ zu dem Arm 5a verschwenkt und die Frischluftklappe 3 schließt. Eine Veränderung des Zeitpunktes einer Entarretierung kann durch Hinein- bzw. Herausschrauben eines stirnseitig am Ende des Anschlages 11 vorgesehenen Stiftes 11 erfolgen.

Die in den Fig. 7 bis 9 gezeigte Steuervorrichtung entspricht vollständig der in den Fig. 4 bis 6 gezeigten Steuervorrichtung, lediglich ist der Anschlag 11 an seinem mit dem Rastteil 6 in Verbindung zu bringenden Ende U-förmig gebogen. Diese Abwandlung ist dann erforderlich, wenn die Steuerungsvorrichtung an einem Heizkessel seitlich angeordnet ist.

Bei der in den Fig. 10 bis 14 gezeigten Steuervorrichtung ist in eine Heizkesselwandung 101, in Fig. 10 in abgebrochener Darstellung gezeigt, eine Frischluftklappe 102 eingesetzt, die mit Hilfe einer Kette 103 um eine Schwenkachse 104 in von der Temperatur des Kesselwassers abhängige Stellungen schwenkbar ist. Der Öffnungswinkel der Frischluftklappe 102 wird mit Hilfe einer Steuervorrichtung 105 bestimmt, mit der das von der Frischluftklappe 102 abliegende Ende der Kette verbunden ist.

Die Steuervorrichtung 105 umfaßt einen Feuerungsregler 106, der in die Kesselwandung 101 eingesetzt und mittels einer Mutter 107 dort befestigt ist. An diesem Feuerungsregler 106 wird die sog. Vorlauftemperatur des Kesselwassers eingestellt. In der Regel liegt diese etwa in einem Temperaturbereich zwischen 60 und 80 °C. Das nicht dargestellte Ende des Feuerungsreglers 106 ragt in das Kesselwasser und trägt einen Temperaturfühler. Die gemessene Temperatur des Kesselwassers wird mit Hilfe eines hier nicht näher interessierenden, allgemein bekannten Mechanismus auf ein Stellglied des Feuerungsreglers 106 übertragen. Das Stellglied ist hier als Welle 108 ausgebildet, die wie aus den Fig. 11 und 12 zu erkennen, aus dem außerhalb der Kesselwandung 101 befindlichen Teil des Feuerungsreglers 106 seitlich herausragt.

Mit der Welle 108 ist ein Stellarm 109 mittels einer Schraube 110 fest verbunden. Der Stellarm 109 ragt radial von der Welle 108 nach außen. Die Drehbewegungen der Welle 108 bewirken somit Schwenkbewegungen des Stellarmes 109 in einer zur Welle 108 senkrechten Ebene, die genau den Drehbewegungen der Welle 108 entsprechen. An dem freien Ende des Stellarmes 109 ist ein Schwenkarm 111 angelenkt, dessen Schwenkachse 112 parallel zur Welle 108 verläuft, so daß die Schwenkbewegungen des Schwenkarmes 111 in einer Ebene erfolgen, die parallel zur Bewegungsebene des Stellarmes 109 liegt. Das freie Ende des Schwenkarmes 111 ist mit dem von der Frischluftklappe 102 abliegenden Ende der Kette 113 verbunden.

Am Schwenkarm 111 ist ein Sperriegel 113 angeordnet, der als ein um eine Achse 114 schwenkbarer Winkelhebel ausgebildet ist. Der Winkelhebel 113 hat die Aufgabe den Schwenkarm 111 mit dem Stellarm 109 in einer Verriegelungs- oder Arretierungsstellung zu halten, um zu erreichen, daß sich der Schwenkarm 111 während eines wählbaren Temperaturbereiches zusammen mit dem Stellarm 109 bewegt und auf diese Weise die vom Temperaturfühler 103 des Feuerungsreglers 106 ausgelöste Drehbewegung der Welle 108 über den Stellarm 109 auf den Schwenkarm 111 und von diesem über die Kette 103 auf die Frischluftklappe 102 überträgt, mit dem Ziel, daß sich diese innerhalb des zulässigen Schwankungsbereiches der Temperatur, der in der Regel zwischen 15 und 18 °C liegt, in Abhängigkeit von der von dem Temperaturfühler gemessenen Temperatur des Kesselwassers öffnet, bzw. schließt.

Die beschriebene Arretierung zwischen Schwenkarm 111 und Stellarm 109 wird mit Hilfe des einen Hebelarmes 113a des Sperriegels 113 erreicht, der sich unter Wirkung einer am Ende seines anderen Hebelarmes 113b angreifenden und mit dem Schwenkarm 111 verbundenen Zugfeder 115 gleichzeitig an Stellarm 109 und Schwenkarm 111 so anlegt, daß er das den Schwenkarm 111 überlappende Ende 109a des Stellarmes 109 übergreift. Mit Hilfe des sich in Arretierungsstellung befindenden Sperriegels 113 wird verhindert, daß das durch das Gewicht der Frischluftklappe 102 auf den Schwenkarm 111 ausgeübte Drehmoment eine Schwenkbewegung des Schwenkarmes 111 auslösen kann. Das freie Ende des Schwenkarmes 111 bewegt sich vielmehr in Abhängigkeit von der Bewegung der Welle 108 in einer durch den Doppelpfeil angedeuteten Weise, wodurch innerhalb des gewählten Schwankungsbereiches der Temperatur eine Lüftungsregelung erzielt wird, die sich von der herkömmlichen Regelung, allein mittels der üblicherweise eingebauten Feuerungsregler, nicht unterscheidet. Das heißt mit anderen Worten, sobald der Anfeuerungsvorgang abgeschlossen ist und die Temperatur des Kesselwassers steigt, wird die zunächst für das Anfeuern von Hand geöffnete Frischluftklappe 102 durch eine Bewegung des Schwenkarmes 111 in Pfeilrichtung 116 nach unten immer weiter geschlossen, um nur bei einem Absinken der Temperatur innerhalb des zulässigen Temperaturschwankungsbereiches, entsprechend einer Drehung der Welle 118 wieder geöffnet zu werden.

Um jedoch zu verhindern, daß auch bei Absinken der Kesselwassertemperatur unter die zulässige Minimaltemperatur, die tiefer als die untere Temperaturgrenze des zugelassenen Temperaturschwankungsbereiches liegt, die Frischluftklappe 102 noch weiter öffnet und durch verstärkte Zuführung von Frischluft den Abbrand des noch vorhandenen Glutbettes beschleunigt, ist ein Steuerhebel 117 vorgesehen. Der Steuerhebel 117 ist ebenfalls als ein Winkelhebel ausgebildet und mit seinem einen Hebelarm 117a schwenkbar in einer parallel zur Kesselwandung 101 mit dem Feuerungsregler 106 verbundenen Platte 123 gelagert. Sein anderer Hebelarm 117b trägt an seinem freien Ende ein Gewicht 118. Erzielung einer Längenveränderung des Hebelarmes 117b ist in das freie Ende des Hebelarmes 117b ein Gewinde 119 eingeschnitten, auf das das mit Innengewinde 120 versehene Gewicht 118 in wählbarer Weise aufgeschraubt werden kann. Die Schwenkbewegung des Steuerhebels 117 erfolgt in einer Ebene parallel zu den Ebenen, in denen sich auch der Schwenkarm 111 und der Stellarm 109 bewegen.

Infolge des Gewichtes 118 sinkt der Hebel 117 auf den Schwenkarm 111, wobei das Gewicht 118 bei Drehung der Welle 108 entweder längs der Oberfläche 113a des Sperriegels 113 hin- und hergleitet oder sich bei Erreichen einer ausreichend hohen Temperatur zunächst stirnseitig an den Hebel 113a anlegt und schließlich längs der Oberfläche des Schwenkhebels 111 entlanggleitet.

Sinkt nun die Temperatur des Kessels ab, öffnet die Frischluftklappe 102 infolge einer Schwenkbewegung des Schwenkhebels 111 in Pfeilrichtung 116 nach oben, bis die Stirnfläche des Sperriegels 113 an das freie Ende des längs des Schwenkhebels 111 gleitenden Gewichtes 118 des Hebels 117 anstößt. Bei einem weiteren Absinken der Temperatur, das in der Praxis nur dann zu erwarten ist, wenn die Brennstoffzufuhr aussetzt, d. h. bei Stromausfall oder einer sonstigen Störung in der Brennstoffzuführungsleitung, wird_{'} sich die Welle 108 fortgesetzt in Pfeilrichtung 116 nach oben weiter drehen. Der Schwenkarm 111 wird dann aber durch Anstoßen des Sperriegels 113a an das Gewicht 118 des Steuerhebels 117 an einer weiteren Bewegung nach oben gehindert. Vielmehr wirkt der Steuerhebel 117 einer Weiterbewegung des Schwenkarmes 111 entgegen und veranlaßt eine Schwenkbewegung des Sperriegels 113 um seine Achse 114 in Pfeilrichtung 121, sobald die vom Steuerhebel 117 auf den Sperriegel 113 ausgeübte Kraft die Zugkraft der Feder 115 übersteigt. Damit löst er die Arretierung zwischen Stellarm 109 und Schwenkarm 111. Letzterer kann dem von der Frischluftklappe 102 auf ihn ausgeübten Drehmoment nachgeben und sich von dem Stellarm 109 entkoppeln, um die Achse 112 in Pfeilrichtung 116 nach unten zu drehen. Die am freien Ende des Stellarmes 109 abgerundete Stirnfläche erleichtert die längs der Stirnfläche des Stellarmes 109 gleitende Schwenkbewegung des Sperriegels 113.

Die Steuervorrichtung 105 nimmt nach Entarretierung des Sperriegels 113 die in Fig. 13 gezeigte Stellung ein, bei der die Frischluftklappe 102 vollständig geschlossen ist und auch bleibt, bis sie wieder von Hand, z. B. bei erneutem Anfeuern des Kessels, in Offenstellung gebracht wird. Dabei gelangt auch die Steuervorrichtung 105 wieder in die in Fig. 10 gezeigte Stellung mit arretiertem Sperriegel 113.

Da bei dem Entarretierungsvorgang der Steuerhebel 117 gegen die Zugkraft der Feder 115 wirkt, läßt sich eine gewisse Elastizität des Entriegelungsvorganges durch entsprechende Wahl der Federkraft erzielen. Hierbei ist zu berücksichtigen, daß auch dann, wenn das Gewicht 118 bereits stirnseitig gegen den Sperriegel 113 drückt, dieser noch eine Weile in Arretierungsstellung verbleiben kann und zwar auch bei weiter fallender Temperatur, wenn die Federkraft nur hinreichend stark gewählt wird.

Das Eintreten der Entarretierung des Schwenkhebels 111 bei einer unter dem gewählten, regelbaren Temperaturbereich liegenden Temperatur, läßt sich auch durch Veränderung der Länge des Armes 117b des Steuerhebels 117 variieren. Dies wird z. B. durch Hinein- bzw. Herausschrauben des Gewichtes 118 auf das Gewinde 119 des Armes 117b möglich. Die Schwenkbewegung des Steuerhebels 117 ist durch den Pfeil 122 angedeutet. Mit Hilfe der genannten Variationsmöglichkeiten, Federkraft und Länge des Steuerhebels, läßt sich erreichen, daß die erfindungsgemäße Steuervorrichtung in Serie hergestellt werden und durch die genannten Variationsmöglichkeiten den individuellen Anforderungen angepaßt werden kann. Eine entsprechende Justierung der Steuervorrichtung liegt daher im Ermessen jedes Fachmannes.

In der Mehrzahl der Fälle wird jedoch der zulässige Schwankungsbereich der Temperatur 15 bis 18 °C betragen. Die Temperatur bei der die Frischluftklappe 102 schließen und auch in Schließstellung bleiben soll, betrüge dann bei einer Vorlauftemperatur von 60 °C etwa 42 bis 45 °C, während in dem Temperaturbereich von 45 bis 60 °C die Frischluftklappe 102 in herkömmlicher Weise nach Maßgabe der Stellung der Welle 108 bei steigender Temperatur schließt und bei fallender Temperatur öffnet.

Neben der beschriebenen Anwendung der Steuervorrichtung, ist auch ihre Verwendung für die Betätigung weiterer Lüftungsklappen möglich. Hier sei auf die Belüftung von Gewächshäusern und sonstigen Räumen hingewiesen. In solchen Fällen kann der Temperaturfühler von der Außentemperatur gesteuert werden.

## Patentansprüche

1. Anordnung zur Steuerung für die Bewegung in der Frischluftklappe bei Heizkesseln, die mit Hilfe eines Betätigungsgliedes eines als Feuerungsregler ausgebildeten Temperaturfühlers in Abhängigkeit von der Temperatur im Innern des Heizkessels verstellbar und bei Absinken der Temperatur im Heizkessel unter einen vorbestimmbaren Wert in Verschlußstellung zu bewegen ist, dadurch gekennzeichnet, daß mit der Frischluftklappe (3, 102) ein Schwenkarm (7, 9, 111) verbunden ist, dessen Lage relativ zu dem Betätigungsglied (5, 108) des Feuerungsreglers (1, 106) arretierbar ist, so daß der Schwenkarm (7, 9, 111) die von der Temperatur im Inneren des Heizkessels abhängige Bewegung des Betätigungsgliedes (5, 108) mitmacht und daß ferner eine Vorrichtung (11, 117) zur Lösung der Arretierung vorgesehen ist, die bei Erreichen der vorbestimmbaren Temperatur im Heizkessel die Kopplung zwischen Betätigungsglied (5, 108) und Schwenkarm (7, 9, 111) löst, so daß durch eine Schwenkbewegung des Schwenkarmes (7, 9, 111) relativ zum Betätigungsglied (5, 108) die Frischluftklappe (3, 102), vorzugsweise auf Grund ihres Eigengewichtes, in Verschlußstellung gelangt.

2. Anordnung nach Anspruch 1, dadurch gekennzeichnet, daß das als Stellarm (5) ausgebildete Betätigungsglied des Feuerungsreglers (1) ein Rastteil (6) trägt, das mit einer von einem Teil des Schwenkarmes (7) getragenen Rast (8) zur Übertragung der Bewegung des Stellarmes (5) auf den Schwenkarm (7) verrastbar ist.

3. Anordnung nach Anspruch 2, dadurch gekennzeichnet, daß der Rastteil (6) von einem am Ende des Stellarmes (5) schwenkbar gelagerten, zweiarmigen Hebel (6) gebildet ist, dessen eines Ende in die am Schwenkarm (7, 9) vorgesehene Rast (8) einrastbar ist und dessen anderes Ende bei einer Verschwenkung des Stellarmes (5) gegen die als Anschlag (11) ausgebildete Vorrichtung zur Lösung der Arretierung gelangt, wobei der Rastteil (6) bei fortgesetzter Bewegung des Stellarmes (5) durch den Anschlag (11) aus der Rast (8) herausführbar ist und der Schwenkarm (7, 9) relativ zum Stellarm (5) verschwenkbar ist.

4. Anordnung nach einem der vorhergehenden Ansprüche, dadurch gekennzeichnet, daß der Schwenkarm (7, 9) eine Scheibe (7) umfaßt, in der die Rast (8) als Kerbe (8) ausgebildet ist.

5. Anordnung nach einem der vorhergehenden Ansprüche, dadurch gekennzeichnet, daß die Scheibe (7) mit einem Betätigungsarm (9) verbunden ist, der über ein Verbindungsglied (10) (Kette oder Gestänge) mit der Frischluftklappe (3) verbunden ist.

6. Anordnung nach einem der vorhergehenden Ansprüche, dadurch gekennzeichnet, daß der Anschlag (11) verstellbar ist.

7. Anordnung nach einem der vorhergehenden Ansprüche, dadurch gekennzeichnet, daß der Anschlag (11) um eine parallel zur Achse des Schwenkarmes (7, 9) verlaufende Achse schwenkbar ist.

8. Anordnung nach einem der vorhergehenden Ansprüche, dadurch gekennzeichnet, daß der Schwenkarm (7, 9) drehbeweglich auf oder in einer den Stellarm (5) tragenden Achse (12) des Feuerungsreglers (1) gelagert ist.

9. Anordnung nach Anspruch 1, dadurch gekennzeichnet, daß ein von einem schwenkbar gelagerten Stellglied (108, 109) des Feuerungsreglers (106) radial nach außen ragender Schwenkarm (111) vorgesehen ist, dessen Lage relativ zum Stellglied (108, 109) innerhalb des wählbaren Temperaturbereiches arretierbar ist, so daß er die Bewegung des Stellgliedes (108) mitmacht und diese auf die Frischluftklappe (102) überträgt und dessen Arretierung bei der vorbestimmbaren Temperatur lösbar ist, um durch eine Schwenkbewegung des Schwenkarmes (111) relativ zum Stellglied (108, 109) eine Verschlußstellung der Frischluftklappe (102) zu ermöglichen, die unabhängig von der Stellung des Stellgliedes (108, 109) des Feuerungsreglers (106) ist.

10. Anordnung nach Anspruch 9, dadurch gekennzeichnet, daß das Stellglied (108, 109) des Feuerungsreglers (106) als eine Welle (108) mit einem radial nach außen ragenden Stellarm (109) ausgebildet ist.

11. Anordnung nach Anspruch 9 oder 10, dadurch gekennzeichnet, daß der Schwenkarm (111) in seiner Arretierungsstellung mit dem Stellarm (109) fluchtet und nach Lösung der Arretierung relativ zu diesem verschwenkbar ist.

12. Anordnung nach einem der Ansprüche 9 bis 11, dadurch gekennzeichnet, daß zur Arretierung des Schwenkarmes (111) ein als Winkelhebel ausgebildeter Sperriegel (113) vorgesehen ist, der in Arretierungsstellung des Schwenkarmes (111) mit seinem einem Arm (113a) zur Schaffung eines Anschlages an dem Stellarm (109) anliegt und in dieser Stellung mit Hilfe einer an seinem anderen Arm angreifenden Zugvorrichtung (115) gehalten ist.

13. Anordnung nach einem der Ansprüche 9 bis 12, dadurch gekennzeichnet, daß zur Entarretierung des Schwenkarmes (111) ein relativ zum Stellglied (108, 109) des Feuerungsreglers (106) frei verschwenkbarer Steuerhebel (117) vorgesehen ist, der während einer innerhalb des wählbaren Temperaturbereiches erfolgenden Bewegung des Stellgliedes (108, 109) mit seinem einen Ende längs des Stellarmes (109) entlanggleitet und bei der vorbestimmbaren, unter dem genannten Temperaturbereich liegenden Temperatur eine Schwenkbewegung des Sperriegels (113) im Sinne einer Lösung der Arretierung zwischen dem Stellarm (109) und dem Schwenkarm (111) bewirkt, so daß eine Schwenkbewegung des Schwenkarmes (111) relativ zum Stellarm (109) eine konstante Verschlußstellung der Lüftungsklappe (102) herbeiführt, die unabhängig von der Stellung des Stellgliedes (108, 109) des Feuerungsreglers (106) ist.

14. Anordnung nach Anspruch 13, dadurch gekennzeichnet, daß der Steuerhebel (117) auf dem Stellarm (109) infolge seiner Schwerkraft in Verbindung mit einem an seinem freien Ende vorgesehenen Gewicht (118) aufliegt.

15. Anordnung nach Anspruch 13, dadurch gekennzeichnet, daß ein zur Auflage auf dem Stellarm (109) dienender Arm (117b) des Steuerhebels längenveränderbar ist.

## Claims

1. Control device for the movement of a fresh-air damper in a heating boiler, said damper being adjustable in response to the temperature inside the heating boiler by means of an actuating member of a temperature sensor designed as a heating controller and adapted to be moved into closing position when the temperature in the heating boiler drops below a predeterminable value, characterized in that a swivel arm (7, 9, 111) is connected to said fresh-air damper (3, 102), the position of said swivel arm with reference to said actuating member (5,108) of said heating controller (1, 106) being lockable so that said swivel arm (7, 9, 111) follows the movement of said actuating member (5, 108) depending on the temperature inside the heating boiler, and that, in addition, a device (11, 117) for releasing the locking device is provided to disengage the coupling between said actuating member (5,108) and said swivel arm (7, 9, 111) upon reaching the predeterminable temperature in the heating boiler, so that, in response to a swivelling movement of said swivel arm (7, 9, 111) with reference to said actuating member (5, 108), said fresh-air damper (3, 102) is moved into closing position, preferably on account of its own weight.

2. Device according to claim 1, characterized in that said actuating member of said heating controller (1) formed as an adjusting arm (5) is equipped with latching means (6) latchable with a catch (8) carried by a part of said swivel arm (7) for transmitting the movement of said adjusting arm (5) to said swivel arm (7).

3. Device according to claim 2, characterized in that said latching means (6) is formed by a double-arm lever (6) pivotally journalled at the end of said adjusting arm (5), one end of said lever being latchable into said catch (8) provided on said swivel arm (7, 9), its other end coming into engagement with said device for releasing the locking formed as a stop (11) in response to displacement of said adjusting arm (5), whereby said latching means (6) can be lifted out of said catch (8) by said stop (11) and said swivel arm (7, 9) can be pivoted with reference to said adjusting arm (5) upon continued displacement of said adjusting arm (5).

4. Device according to one of the preceding claims, characterized in that said swivel arm (7, 9) comprises a disk (7) in which said catch (8) is formed as a notch (8).

5. Device according to one of the preceding claims characterized in that said disk (7) is connected to an actuating arm (9) which is connected to said fresh-air damper (3) through connecting means (10) (chain or linkage).

6. Device according to one of the preceding claims, characterized in that said stop (11) is adjustable.

7. Device according to one of the preceding claims, characterized in that said stop (11) is pivotable around an axis parallel to the axis of said swivel arm (7, 9).

8. Device according to one of the preceding claims, characterized in that said swivel arm (7, 9) is pivotally journalled on or in a shaft (12) of said heating controller (1) carrying said adjusting arm (5).

9. Device according to claim 1, characterized in that a swivel arm (111) projecting radially outward of a pivotally journalled actuating member (108, 109) of said heating controller (106) is provided, its position with reference to said actuating member (108,109) inside the selectable temperature range being lockable so that it follows the movement of said actuating member (108), transmitting it to said fresh-air damper (102), its locking being releasable at said predeterminable temperature to obtain a closing position of said fresh-air damper (102) by swivelling motion of said swivel arm (111) with reference to said actuating member (108, 109), said closing position being independent of the position of said actuating member (108, 109) of said heating controller (106).

10. Device according to claim 9, characterized in that said actuating member (108, 109) of said heating controller (106) is formed as a shaft (108) with a radially outwardly projecting adjusting arm (109).

11. Device according to claim 9 or 10, characterized in that said swivel arm (111) is aligned with said adjusting arm (109) in its locking position, while it is pivotally displaceable with reference to the latter after releasing the locking.

12. Device according to any of claims 9 through 11, characterized in that a locking bolt (113) formed as an angular lever is provided for locking said swivel arm (111), said locking bolt being in engagement against said adjusting arm (109) with one of its arms (113a) to form a stop when said swivel arm (111) is in locking position, and is held in that position by tensile means (115) applied to its other arm.

13. Device according to any of claims 9 through 12, characterized in that for unlocking said swivel arm (111) a control lever (117) freely pivotable with reference to said actuating member (108,109) of said heating controller (106) is provided which, during displacement of said actuating member (108, 109) within said selectable temperature range, slides along said adjusting arm (109) with one of its ends, while it causes a swivelling movement of said locking bolt (113) thereby releasing the locking between said adjusting arm (109) and said swivel arm (111) at said predeterminable temperature below said temperature range, so that pivoting of said swivel arm (111) with reference to said adjusting arm (109) results in a constant closing position of said fresh-air damper (102) independent of the position of said actuating member (108, 109) of said heating controller (106).

14. Device according to claim 13, characterized in that said control lever (117) rests on said adjusting arm (109) on account of its gravity, in connection with a weight (118) provided on its free end.

15. Device according to claim 13, characterized in that an arm (117b) of said control lever intended for engagement against said adjusting arm (109) is adjustable in length.

## Revendications

1. Disposition pour la commande du mouvement du volet à air frais dans les chaudières de chauffage, qui est réglable à l'aide d'un organe d'actionnement d'un capteur de température conçu sous forme de régulateur de foyer, sous la dépendance de la température à l'intérieur de la chaudière de chauffage et peut être amené à la position de fermeture en cas d'abaissement de la température dans la chaudière de chauffage en dessous d'une valeur qui peut être prédéterminée, caractérisée en ce qu'au volet à air frais (3, 102) est relié un bras pivotant (7, 9, 111) dont la position relativement à l'organe d'actionnement (5, 108) du régulateur de foyer (1, 106) peut être arrêtée, de sorte que le bras pivotant (7, 9, 111) participe au mouvement de l'organe d'actionnement (5, 108), dépendant de la température à l'intérieur de la chaudière de chauffage, et en ce qu'en outre, il est prévu un dispositif (11, 117) servant à libérer l'arrêt, qui, lorsque la température pouvant être prédéterminée est atteinte dans la chaudière de chauffage, libère l'accouplement entre l'organe d'actionnement (5, 108) et le bras pivotant (7, 9, 111) de sorte que par un mouvement de pivotement du bras pivotant (7, 9, 111) relativement à l'organe d'actionnement (5, 108), le volet à air frais (3, 102) arrive, de préférence en vertu de son propre poids, à la position de fermeture.

2. Disposition selon la revendication 1, caractérisée en ce que l'organe d'actionnement du régulateur de foyer (1), conçu sous forme de bras de réglage (5), porte un élément d'arrêt (6) qui peut être arrêté avec un arrêt (8) porté par une partie du bras pivotant (7) pour la transmission du mouvement du bras de réglage (5) au bras pivotant (7).

3. Disposition selon la revendication 2, caractérisée en ce que l'élément d'arrêt (6) est formé par un levier à deux bras (6) monté de manière à pouvoir pivoter à l'extrémité du bras de réglage (5) et dont une extrémité peut s'arrêter dans l'arrêt (8) prévu sur le bras pivotant (7, 9) et dont l'autre extrémité arrive, lors d'un pivotement du bras de réglage (5), contre le dispositif de libération de l'arrêt, conçu sous forme de butée (11), l'élément d'arrêt (6) pouvant être amené hors de l'arrêt (8) par la butée (11) lors du mouvement poursuivi du bras de réglage (5), et en ce que le bras pivotant (7, 9) peut pivoter relativement au bras de réglage (5).

4. Disposition selon l'une des revendications précédentes, caractérisée en ce que le bras pivotant (7, 9) comprend un disque (7) dans lequel l'arrêt (8) est constitué sous forme d'encoche (8).

5. Disposition selon l'une des revendications précédentes, caractérisée en ce que le disque (7) est relié à un bras d'actionnement (9) qui est relié au volet à air frais (3) par l'intermédiaire d'un organe de liaison (10) (chaîne ou tringlage).

6. Disposition selon l'une des revendications précédentes, caractérisée en ce que la butée (11) est réglable.

7. Disposition selon l'une des revendications précédentes, caractérisée en ce que la butée (11) peut pivoter autour d'un axe dirigé parallèlement à l'axe du bras pivotant (7, 9).

8. Disposition selon l'une des revendications précédentes, caractérisée en ce que le bras pivotant (7, 9) est monté de façon mobile en rotation sur ou dans un axe (12) du régulateur de foyer (1), portant le bras de réglage (5).

9. Disposition selon la revendication 1, caractérisée en ce qu'il est prévu un bras pivotant (111) dépassant radialement vers l'extérieur par rapport à un organe de réglage monté de façon pivotante (108, 109) du régulateur de foyer, bras dont la position relativement à l'organe de réglage (108, 109) peut être arrêtée dans le cadre de l'intervalle de température pouvant être choisi, de sorte qu'il participe au mouvement de l'organe de réglage (108) et le transmet au volet à air frais (102), et dont l'arrêt peut être libéré à la température qui peut être prédéterminée, pour permettre, par un mouvement de pivotement du bras pivotant (111) relativement à l'organe de réglage (108, 109), une position de fermeture du volet à air frais (102) qui est indépendante de la position de l'organe de réglage (108, 109) du régulateur de foyer (106).

10. Disposition selon la revendication 9, caractérisée en ce que l'organe de réglage (108, 109) du régulateur de foyer (106) est conçu sous la forme d'un arbre (108) muni d'un bras de réglage (109) dépassant radialement vers l'extérieur.

11. Disposition selon l'une des revendications 9 et 10, caractérisée en ce que le bras pivotant (111), dans sa position d'arrêt, est aligné sur le bras de réglage (109) et, après libération de l'arrêt, peut pivoter relativement à ce bras.

12. Disposition selon l'une des revendications 9 à 11, caractérisée en ce que pour l'arrêt du bras pivotant (111) est prévu un verrou de blocage (113) conçu sous forme de levier coudé, qui, dans la position d'arrêt du bras pivotant (111), s'applique par l'un de ses bras (113a) contre le bras de réglage (109) pour former une butée et est retenu dans cette position à l'aide d'un dispositif de traction (115) s'appliquant à son autre bras.

13. Disposition selon l'une des revendications 9 à 12, caractérisée en ce que pour la libération de l'arrêt du bras pivotant (111) est prévu un levier de commande (117) pouvant pivoter librement relativement à l'organe de réglage (108, 109) du régulateur de foyer (106) et qui, pendant un mouvement de l'organe de réglage (108, 109) s'effectuant dans le cadre de l'intervalle de température pouvant être choisi, glisse par l'une de ses extrémités le long du bras de réglage (109), et, à la température pouvant être prédéterminée, située en dessous de l'intervalle de température mentionné, assure un mouvement de pivotement du verrou de blocage (113) dans le sens d'une libération de l'arrêt entre le bras de réglage (109) et le bras pivotant (111), de sorte qu'un mouvement de pivotement du bras pivotant (111) relativement au bras de réglage (109) provoque une position de fermeture constante du volet d'aération (102), qui est indépendante de la position de l'organe de réglage (108, 109) du régulateur de foyer (106).

14. Disposition selon la revendication 13, caractérisée en ce que le levier de commande (117) repose sur le bras de réglage (109) par suite de sa force de gravité, en combinaison avec un poids (118) prévu à son extrémité libre.

15. Disposition selon la revendication 13, caractérisée en ce qu'un bras (117b) du levier de commande, servant à l'appui sur le bras de réglage (109), est de longueur variable.
